# FASCICULE DE BREVET EUROPEEN

(11) **EP 0 620 322 B1**
(45) Date de publication et mention de la délivrance du brevet: **05.06.1996**
(21) Numéro de dépôt: 94400282.3
(22) Date de dépôt: 09.02.1994
(51) Int. Cl.: E01F 15/00

(54) **Poteau garde-corps pour barrière de sécurité de route ou d'autoroute**
Pfosten für Leitplanken für Strassen oder Autobahnen
Post for a guardrail for roads or highways

(30) Priorité: 30.03.1993 FR 9303681
(43) Date de publication de la demande: 19.10.1994
(73) Titulaire: SOLLAC, F-92800 Puteaux (FR)
(72) Inventeur: Datry, Olivier, Résidence Le Cap Rousset, F-13620 Carry le Rouet (FR); Delessert, Jean-Paul, F-13127 Vitrolles (FR); Engel, Didier, F-13500 Martigues (FR); Patou, Pascal, F-13760 Saint Cannat (FR)
(74) Mandataire: Bouget, Lucien

(56) Documents cités:
- EP-A- 0 216 712
- GB-A- 2 032 496

## Description

L'invention concerne un poteau garde-corps pour barrière de sécurité de route ou d'autoroute.

Les barrières de sécurité d'autoroute et notamment celles qui sont placées en bordure des ouvrages d'art aériens tels que les ponts ou les viaducs doivent pouvoir résister à des chocs très violents provoqués par des véhicules lourds. Ces barrières sont constituées en général de trois lisses supportées par des poteaux tubulaires de section carrée ancrés dans le béton.

Du fait de leur section carrée, les poteaux connus doivent avoir une paroi d'épaisseur importante pour présenter une résistance mécanique, et notamment une résistance au flambement suffisante ; en conséquence, les poteaux suivant l'art antérieur sont très lourds, ce qui est un inconvénient pour leur pose.

On connaît par le GB-A-2.032.496, un poteau garde-corps pour barrière de sécurité de routes ou d'autoroutes comprenant un socle d'appui au sol et un montant. Le montant comporte une âme et une semelle rapportée contre une partie périphérique de l'âme, de manière que le montant présente une section transversale ayant la forme d'un I. Cependant, la forme de l'âme n'est pas optimisée pour obtenir une très bonne résistance malgré une réalisation du poteau sous forme allégée.

L'invention a pour but de remédier à cet inconvénient en proposant un poteau garde-corps lourd pour barrière de sécurité de route ou d'autoroute qui, tout en ayant un comportement mécanique au moins aussi bon que celui des poteaux connus, soit plus léger et donc plus facile à transporter.

A cet effet, l'invention a pour objet un poteau garde-corps pour barrière de sécurité de route ou d'autoroute du type comprenant un socle d'appui au sol et un montant comportant une âme et au moins une semelle rapportée contre une partie périphérique de l'âme, de manière que le montant présente une section transversale ayant sensiblement la forme d'un I, le poteau étant caractérisé en ce que, si x est la distance, suivant une direction longitudinale du montant, d'une section transversale quelconque de l'âme à une extrémité du montant constituant le sommet du poteau et y la largeur de l'âme au niveau de ladite section dans la direction transversale, y est proportionnel à la racine carrée de x. Le poteau peut alors ne comporter qu'une semelle qui entoure l'âme sur une partie au moins de sa périphérie.

Le poteau peut comporter en outre un élément de renfort au niveau d'une zone de liaison entre le socle et l'au moins une semelle.

De préférence, le socle, l'âme, l'au moins une semelle et le renfort, sont des pièces découpées dans une tôle d'acier et assemblées par soudage.

De préférence également, la tôle d'acier dans laquelle chacune des pièces est découpée, est une tôle en acier à haute limite d'élasticité soudable, de limite d'élasticité supérieure à 600 MPa.

L'invention va maintenant être décrite de façon plus précise mais non limitative en regard des figures annexées dans lesquelles :
- La figure 1 est une vue en perspective d'un poteau suivant l'invention ;
- La figure 2 est une vue en coupe verticale schématique du poteau montrant la forme géométrique de l'âme.

Le poteau repéré généralement par 1 sur la figure 1 comporte un socle 2 percé de trous 3 destinés à laisser passer des goujons d'ancrage dans le sol, et un montant 4 perpendiculaire à la semelle et fixé sur elle.

Le montant 4 comporte une âme 5 dont l'arête arrière 6 est de forme parabolique et l'arête avant droite.

Si O est le sommet du montant, x la distance au sommet d'une section transversale AB quelconque de l'âme suivant la direction du montant 4 et y la largeur de l'âme au niveau de la section transversale AB : OA = x, AB = y, on a : y = k √x.

L'âme 5 est entourée par une semelle 7 rapportée contre ses bords avant et arrière. Un renfort 8 est fixé d'une part sur la face avant 9 de la semelle 7 et d'autre part sur le socle 2.

Les différentes pièces (socle 2, âme 5, semelle 7, renfort 8) sont découpées dans des tôles en acier à haute limite élastique soudable de limite d'élasticité supérieure à 600 MPa et assemblées par soudage le long des arêtes de jonction telles que 10, 11, 12, 13, 14, 15.

Ce poteau, à résistance égale au choc et au flambement, est de 40 % plus léger qu'un poteau selon l'art antérieur.

Dans un autre mode de réalisation, le montant du poteau peut être constitué d'un profilé en I laminé ou réalisé par mécanosoudure ; il comporte alors une âme et deux semelles.

Une caractéristique importante du poteau est la section en I du montant qui permet d'obtenir une résistance au flambement importante avec un poids faible. La forme parabolique de l'âme permet un allègement supplémentaire en constituant une poutre dite à résistance constante, c'est-à-dire dont le contour externe permet de suivre la répartition des contraintes en cas de choc.

De tels poteaux sont fixés en bordure des chaussées d'ouvrage d'art aériens tels que des ponts et supportent des lisses qui forment des barrières de sécurité. Les lisses sont fixées par exemple par boulonnage sur la face avant 9 de la semelle qui est sensiblement plane.

Ces poteaux sont particulièrement adaptés aux barrières normales définies dans la circulaire 88-49 du 9 mai 1988 du Ministère de l'Equipement français mais ils peuvent être adaptés aux barrières légères et lourdes définies par la même circulaire.

## Revendications

1. Poteau garde-corps (1) pour barrières de sécurité de routes ou d'autoroutes du type comprenant un socle (2) d'appui au sol et un montant (4) comportant une âme (5) et au moins une semelle (7) rapportée contre une partie périphérique de l'âme (5), de manière que le montant (4) présente une section transversale ayant sensiblement la forme d'un I, caractérisé en ce que, si x est la distance suivant une direction longitudinale du montant (4) d'une section transversale quelconque de l'âme (5) à une extrémité longitudinale du montant (4) constituant le sommet du poteau (1) et y la largeur de l'âme (5) au niveau de ladite section dans une direction transversale, y est proportionnel à la racine carrée de x.

2. Poteau selon la revendication 1, caractérisé en ce qu'il comporte une seule semelle (7, 9) qui entoure l'âme (5) sur une partie au moins de sa périphérie.

3. Poteau selon l'une quelconque des revendications précédentes, caractérisé en ce qu'il comporte en outre un élément de renfort (8) au niveau d'une zone de liaison entre le socle (2) et l'au moins une semelle (7, 9).

4. Poteau selon la revendication 3, caractérisé en ce que les éléments : socle (2), âme (5), semelle (7, 9) et renfort (8) du poteau (1) sont constitués au moins partiellement par des pièces découpées dans une tôle d'acier et assemblées par soudage.

5. Poteau selon la revendication 4, caractérisé en ce que la tôle d'acier dans laquelle chacune des pièces est découpée est une tôle en acier à haute limite d'élasticité soudable de limite d'élasticité supérieure à 600 MPa.

## Patentansprüche

1. Pfosten (1) für Leitplanken auf Straßen oder Autobahnen von der Art, welche einen Sockel (2) für die Befestigung am Boden und einen Ständer (4) mit einem Steg (5) und mindestens eine Fußplatte (7) aufweist, welche an einem Teil des Umfangs des Steges (5) so befestigt ist, daß der Ständer (4) ein weitgehend I-förmiges Querprofil aufweist,
**dadurch gekennzeichnet, daß** wenn x der Abstand in Längsrichtung des Ständers (4) zwischen einem beliebigen Querprofil des Steges (5) und einem Längsabschnitt des Ständers (4) ist, welcher das Kopfende des Pfostens (1) bildet, und y die Breite des Steges (5) an diesem Querprilf in Querrichtung bildet, so ist y proportional der Quadratwurzel von x.

2. Pfosten nach Anspruch 1,
**dadurch gekennzeichnet, daß** er eine einzige Fußplatte (7, 9) besitzt, welche den Steg (5) an mindestens einem Teil seines Umfanges umgibt.

3. Pfosten nach einem der vorausgegangenen Ansprüche,
**dadurch gekennzeichnet, daß** er außerdem ein Verstärkungselement (8) in einem Verbindungsbereich zwischen dem Sockel (2) und mindestens einer der Fußplatten (7, 9) aufweist.

4. Pfosten nach Anspruch 3,
**dadurch gekennzeichnet, daß** die Elemente: Sockel (2), Steg (5), Fußplatte (7, 9) und Verstärkung (8) des Pfostens (1) mindestens teilweise aus Teilen bestehen, welche aus einem Stahlblech ausgeschnitten sind und durch Verschweißung zusammengefügt werden.

5. Pfosten nach Anspruch 4,
**dadurch gekennzeichnet, daß** das Stahlblech, aus dem die einzelnen Teile ausgeschnitten werden, ein schweißhares Stahlblech mit einer hohen Streckgrenze von mehr als 600 MPa ist.

## Claims

1. Railing post (1) for road or motorway safety barriers of the type comprising a stand (2) resting on the ground and an upright (4) comprising a web (5) and at least one sole (7) attached against a peripheral part of the web (5), so that the upright (4) has a cross-section substantially in the shape of an I, characterised in that, if x is the distance in a longitudinal direction of the upright (4) of any cross-section of the web (5) from a longitudinal end of the upright (4) constituting the top of the post (1) and y is the width of the web (5) at the level of said section in a transverse direction, y is proportional to the square-root of x.

2. Post according to Claim 1, characterised in that it comprises a single sole (7, 9) which surrounds the web (5) over at least part of its periphery.

3. Post according to one of the preceding Claims, characterised in that it also comprises a reinforcing member (8) at the level of a connection area between the stand (2) and at least one sole (7, 9).

4. Post according to Claim 3, characterised in that the elements: stand (2), web (5), sole (7, 9) and reinforcement (8) of the post (1) are constituted at least partly by pieces cut from a steel sheet and assembled by welding.

5. Post according to Claim 4, characterised in that the steel sheet from which each of the pieces is cut is a weldable steel sheet having a high limit of elasticity, whereof the limit of elasticity is greater than 600 MPa.
